# EUROPÄISCHE PATENTANMELDUNG

(11) **EP 4 649 869 A1**
(43) Veröffentlichungstag der Anmeldung: **19.11.2025**
(21) Anmeldenummer: 25167820.7
(22) Anmeldetag: 01.04.2025
(51) Int. Cl.: A47L 5/28, A47L 5/36, A47L 9/26, A47L 9/28, A47L 9/32

(54) **SAUGREINIGUNGSGERÄT**

(30) Priorität: 13.05.2024 DE 102024113325
(71) Anmelder: Alfred Kärcher SE & Co. KG, 71364 Winnenden (DE)
(72) Erfinder: Distler, Christoph, 71364 Winnenden (DE); Kull, Dietmar, 71364 Winnenden (DE)
(74) Vertreter: Hoeger, Stellrecht & Partner Patentanwälte mbB

(57) **Zusammenfassung**

Die Erfindung betrifft ein Saugreinigungsgerät (10; 90) mit einem Gerätekörper (12), der einen Sauggutbehälter (14) mit einem Aufnahmeraum (26) für Sauggut und einen auf dem Sauggutbehälter (14) angeordneten Saugkopf (16; 92) mit einem Saugaggregat (30) aufweist, das über eine Filtereinrichtung (32) mit dem Aufnahmeraum (26) in Strömungsverbindung steht, wobei der Gerätekörper (12) einen Saugeinlass (28) und einen Luftauslass (44) aufweist, wobei der Saugeinlass (28) mit dem Aufnahmeraum (26) und das Saugaggregat (3) mit dem Luftauslass (44) in Strömungsverbindung steht, wobei an der Oberseite (62; 98) des Saugkopfs (16; 92) ein Griffbügel (66; 108) schwenkbar gelagert ist. Um das Saugreinigungsgerät derart weiterzubilden, dass es eine einfachere Handhabung aufweist, wird vorgeschlagen, dass der Griffbügel (66; 108) zwischen einer ersten Parkposition und einer in Schwenkrichtung um 180° versetzten zweiten Parkposition frei hin und her verschwenkbar ist, wobei er in den Parkpositionen jeweils auf einer Stützfläche (76, 78; 118; 120) aufliegt und zwischen den Parkpositionen eine Trageposition aufweist, in der ein Handgriff (74; 116) des Griffbügels (66; 108) einen Abstand zur Oberseite (62; 98) des Saugkopfs (16; 92) einnimmt.

## Beschreibung

Die Erfindung betrifft ein Saugreinigungsgerät mit einem Gerätekörper, der einen Sauggutbehälter mit einem Aufnahmeraum für Sauggut und einen auf dem Sauggutbehälter angeordneten Saugkopf mit einem Saugaggregat aufweist, das über eine Filtereinrichtung mit dem Aufnahmeraum in Strömungsverbindung steht, wobei der Gerätekörper einen Saugeinlass und einen Luftauslass aufweist, wobei der Saugeinlass mit dem Aufnahmeraum in Strömungsverbindung steht und das Saugaggregat mit dem Luftauslass in Strömungsverbindung steht, wobei an der Oberseite des Saugkopfs ein Griffbügel um eine Schwenkachse schwenkbar gelagert ist.

Ein derartiges Saugreinigungsgerät ist aus der DE 10 2020 113 525 A1 bekannt. Es weist einen Gerätekörper auf, der einen Sauggutbehälter mit einem Aufnahmeraum für Sauggut und einen auf dem Sauggutbehälter angeordneten Saugkopf mit einem Saugaggregat umfasst. Der Gerätekörper weist einen Saugeinlass auf, der mit dem Aufnahmeraum in Strömungsverbindung steht. Außerdem weist der Gerätekörper einen Luftauslass auf, wobei das Saugaggregat mit dem Luftauslass in Strömungsverbindung steht. Mittels des Saugaggregats kann der Aufnahmeraum mit einer Saugströmung beaufschlagt werden, unter deren Wirkung mit Sauggut beladene Saugluft über den Saugeinlass eingesaugt werden kann. Das Sauggut kann mit Hilfe der Filtereinrichtung, die im Strömungsweg zwischen dem Aufnahmeraum und dem Saugaggregat angeordnet ist, von der Saugluft getrennt und im Aufnahmeraum gesammelt werden. Die Saugluft kann anschließend vom Saugaggregat über den Luftauslass aus dem Gerätekörper entweichen. Zum Halten und/oder Bewegen des Saugreinigungsgeräts ist an der Oberseite des Saugkopfs ein Griffbügel um eine Schwenkachse schwenkbar gelagert. Ausgehend von einer Parkposition kann der Griffbügel in eine Trageposition verschwenkt werden, in der er vom Benutzer ergriffen werden kann.

Aufgabe der vorliegenden Erfindung ist es, ein Saugreinigungsgerät der eingangs genannten Art derart weiterzubilden, dass es eine einfachere Handhabung aufweist.

Diese Aufgabe wird bei einem Saugreinigungsgerät der eingangs genannten Art erfindungsgemäß dadurch gelöst, dass der Griffbügel zwischen einer ersten Parkposition und einer in Schwenkrichtung um 180° zur ersten Parkposition versetzten zweiten Parkposition frei hin und her verschwenkbar ist, wobei er in den Parkpositionen jeweils auf einer an der Oberseite des Saugkopfs angeordneten Stützfläche aufliegt und zwischen den Parkpositionen eine Trageposition aufweist, in der ein Handgriff des Griffbügels einen Abstand zur Oberseite des Saugkopfs einnimmt und vom Benutzer umgriffen werden kann.

Das erfindungsgemäße Saugreinigungsgerät weist an der Oberseite des Saugkopfs einen Griffbügel auf, der zwischen einer ersten Parkposition und einer zweiten Parkposition über einen Schwenkwinkelbereich von 180° um die Schwenkachse frei hin und her verschwenkbar ist. In den beiden Parkpositionen liegt der Griffbügel jeweils auf einer an der Oberseite des Saugkopfs angeordneten Stützfläche auf. Der Griffbügel kann daher vom Benutzer wahlweise in einer ersten Parkposition oder in einer zweiten Parkposition auf einer oberseitig am Saugkopf angeordneten Stützfläche abgelegt werden. Zum Halten und/oder Bewegen des Saugreinigungsgeräts kann der Benutzer den Griffbügel von jeder der beiden Parkpositionen in eine Trageposition verschwenken. Der Griffbügel bildet einen Handgriff aus, der in der Trageposition einen Abstand zur Oberseite des Saugkopfs einnimmt und vom Benutzer umgriffen werden kann. Die Bereitstellung von zwei Parkpositionen, die bezogen auf die Schwenkrichtung des Griffbügels um 180° zueinander versetzt sind, gibt dem Benutzer die Möglichkeit zum Ergreifen des Griffbügels wahlweise eine Position an einer ersten Seite des Saugreinigungsgeräts oder an einer gegenüberliegenden zweiten Seite des Saugreinigungsgeräts einzunehmen. Dies erleichtert die Handhabung des Saugreinigungsgeräts sowohl für Rechtshänder als auch für Linkshänder.

Der Griffbügel kann beispielsweise U-förmig oder im Wesentlichen U-förmig ausgestaltet sein und zwei Schenkel aufweisen, die über den Handgriff starr miteinander verbunden sind und die in den Parkpositionen jeweils parallel zu einer der Stützflächen und in der Trageposition senkrecht zu den Stützflächen ausgerichtet sind.

Von Vorteil ist es, wenn der Gerätekörper eine erste Längsseite und eine zweite Längsseite aufweist, die über eine Vorderseite und eine Rückseite miteinander verbunden sind, wobei der Griffbügel in den Parkpositionen jeweils einer Längsseite zugewandt ist und sich der Handgriff in der Trageposition des Griffbügels in einer mittig zwischen den beiden Längsseiten angeordneten Mittelebene des Gerätekörpers erstreckt. Der Gerätekörper kann bei einer derartigen Ausgestaltung eine in der Draufsicht im wesentlichen rechteckförmige Kontur aufweisen, wobei die Vorderseite und die Rückseite die Schmalseiten der rechteckförmigen Kontur ausbilden. Der Griffbügel ist in der ersten Parkposition der ersten Längsseite des Gerätekörpers zugewandt und ist in der zweiten Parkposition der zweiten Längsseite des Gerätekörpers zugewandt, die der ersten Längsseite gegenüberliegt. In den Parkpositionen kann sich der Griffbügel zumindest abschnittsweise parallel zu einer der Längsseiten erstrecken, und in der Trageposition kann sich der Griffbügel in einer Mittelebene des Gerätekörpers erstrecken, die mittig zwischen den einander gegenüberliegenden Längsseiten angeordnet ist.

Der Saugeinlass ist bevorzugt an der Vorderseite des Gerätekörpers angeordnet und der Luftauslass ist bevorzugt an der Rückseite des Gerätekörpers angeordnet. An den Saugeinlass kann in üblicher Weise ein Saugschlauch angeordnet werden und über den rückseitig am Gerätegehäuse angeordneten Luftauslass kann die Saugluft, nach dem das Sauggut mittels der Filtereinrichtung von der Saugluft getrennt wurde, in den Außenraum abgegeben werden.

Die Stützflächen, auf denen der Griffbügel in den Parkpositionen aufliegt, definieren bei einer bevorzugten Ausgestaltung der Erfindung eine gemeinsame Stützebene, die senkrecht zu der mittig zwischen den beiden Längsseiten des Gerätekörpers angeordneten Mittelebene ausgerichtet ist.

Von besonderem Vorteil ist es, wenn der Saugkopf ein Batterieaufnahmefach zur Aufnahme einer Batterie aufweist, wobei der Griffbügel in der Tragestellung das Batterieaufnahmefach übergreift. In das Batterieaufnahmefach kann eine Batterie eingesetzt werden zur Energieversorgung eines elektrischen Antriebsmotors des Saugaggregats. Die Batterie weist ein erhebliches Gewicht auf. Um beim Tragen und/oder Bewegen des Saugreinigungsgeräts vom Gewicht der Batterie verursachte Kippmomente gering zu halten, übergreift der Griffbügel in der Tragestellung das Batterieaufnahmefach und demzufolge auch die darin eingesetzte Batterie. Dies hat ein weitere Vereinfachung der Handhabung des Saugreinigungsgeräts zur Folge.

Das Saugreinigungsgerät einschließlich einer in das Batterieaufnahmefach eingesetzten Batterie weist einen Schwerpunkt auf, wobei der Schwerpunkt bei einer bevorzugten Ausgestaltung der Erfindung in der Trageposition des Griffbügels unterhalb des Handgriffs angeordnet ist. Insbesondere kann vorgesehen sein, dass der Schwerpunkt in der mittig zwischen den beiden Längsseiten des Gerätekörpers angeordneten Mittelebene positioniert ist.

Bei einer konstruktiv einfachen Ausgestaltung der Erfindung bildet das Batterieaufnahmefach eine an der Oberseite des Saugkopfs offene Ausnehmung aus. Dies ermöglicht es dem Benutzer, die Batterie von der Oberseite in das Batterieaufnahmefach einzusetzen und bei Bedarf dem Batterieaufnahmefach zu entnehmen.

Das Batterieaufnahmefach ist günstigerweise mittig zwischen den beiden Längsseiten und mittig zwischen der Vorderseite und der Rückseite des Gerätekörpers angeordnet.

Alternativ zu einem Batterieaufnahmefach kann der Saugkopf auch ein Kabelaufnahmefach aufweisen, in dem eine um eine Drehachse drehbare Kabeltrommel zum Aufwickeln eines Netzkabels angeordnet ist, wobei der Griffbügel in der Tragestellung das Kabelaufnahmefach übergreift. Über das Netzkabel kann der Antriebsmotor des Saugaggregats mit einer externen Stromversorgungsquelle verbunden werden. Bei Nichtgebrauch des Saugreinigungsgeräts kann das Netzkabel auf die Kabeltrommel aufgewickelt werden, die sich im Kabelaufnahmefach befindet. Die Kabeltrommel weist in Kombination mit dem darauf aufgewickelten Netzkabel ein erhebliches Gewicht auf. Um beim Tragen und/oder Bewegen des Saugreinigungsgeräts vom Gewicht der Kabeltrommel einschließlich des Netzkabels verursachte Kippmomente gering zu halten, übergreift der Griffbügel das Kabelaufnahmefach, wenn er seine Tragestellung einnimmt.

Günstig ist es, wenn das Saugreinigungsgerät einschließlich eines auf die Kabeltrommel aufgewickelten Netzkabels einen Schwerpunkt aufweist, der in der Trageposition des Griffbügels unterhalb des Handgriffs angeordnet ist. Beim Tragen und/oder Bewegen des Saugreinigungsgeräts auftretende Kippmomente können dadurch besonders geringgehalten werden.

Das Kabelaufnahmefach ist bei einer bevorzugten Ausgestaltung der Erfindung mittig zwischen den beiden Längsseiten und mittig zwischen der Vorderseite und der Rückseite des Gerätekörpers angeordnet.

Bei einer vorteilhaften Ausgestaltung der Erfindung bildet das Kabelaufnahmefach eine an der Oberseite des Saugkopfs offene Ausnehmung aus. Dies erleichtert insbesondere die Montage des Saugkopfs, indem die Kabeltrommel von oben in die Ausnehmung des Saugkopfs eingesetzt werden kann.

Günstig ist es, wenn die Kabeltrommel von der Ausnehmung praktisch vollständig aufgenommen wird, wobei allenfalls eine vom Benutzer ergreifbare Handhabe der Kabeltrommel aus der Ausnehmung herausragt, mittels derer der Benutzer die Kabeltrommel um die Drehachse in Drehung versetzt werden kann.

Die Drehachse der Kabeltrommel erstreckt sich günstigerweise in der mittig zwischen den beiden Längsseiten angeordneten Mittelebene des Gerätekörpers.

Die nachfolgende Beschreibung einer vorteilhaften Ausführungsform der Erfindung dient im Zusammenhang mit der Zeichnung der näheren Erläuterung. Es zeigen:
- Figur 1:: eine perspektivische Darstellung einer ersten Ausführungsform eines Saugreinigungsgeräts mit einem Griffbügel, der eine erste Parkposition einnimmt;
- Figur 2:: eine perspektivische Darstellung des Saugreinigungsgeräts aus Figur **1****,** wobei der Griffbügel eine Trageposition einnimmt;
- Figur 3:: eine perspektivische Darstellung des Saugreinigungsgeräts aus Figur **1****,** wobei der Griffbügel eine zweite Parkposition einnimmt;
- Figur 4:: eine Längsschnittansicht des Saugreinigungsgeräts aus Figur 1;
- Figur 5:: eine Schnittansicht des Saugreinigungsgeräts längs der Linie 5-5 in Figur 4;
- Figur 6:: eine perspektivische Darstellung einer zweiten Ausführungsform eines Saugreinigungsgeräts mit einem Griffbügel, der eine erste Parkposition einnimmt;
- Figur 7:: eine perspektivische Darstellung des Saugreinigungsgeräts aus Figur 6, wobei der Griffbügel eine Trageposition einnimmt;
- Figur 8:: eine perspektivische Darstellung des Saugreinigungsgeräts aus Figur 6, wobei der Griffbügel eine zweite Parkposition einnimmt,
- Figur 9:: eine Längsschnittansicht des Saugreinigungsgeräts aus Figur 8;
- Figur 10:: eine Schnittansicht längs der Linie 10-10 in Figur 9.

In den Figuren 1 bis 5 ist eine erste vorteilhafte Ausführungsform eines erfindungsgemäßen Saugreinigungsgeräts schematisch dargestellt und insgesamt mit dem Bezugszeichen 10 belegt.

Das Saugreinigungsgerät 10 weist einen Gerätekörper 12 auf, der einen Sauggutbehälter 14 und einen auf dem Sauggutbehälter 14 positionierten Saugkopf 16 umfasst.

Der Gerätekörper 12 weist eine erste Längsseite 18 und eine der ersten Längsseite 18 gegenüberliegende zweite Längsseite 20 auf sowie eine Vorderseite 22 und eine Rückseite 24. Über die Vorderseite 22 und die Rückseite 24 sind die beiden Längsseiten 18, 20 miteinander verbunden.

Der Sauggutbehälter 14 weist einen Aufnahmeraum 26 auf, in den ein an der Vorderseite 22 angeordneter Saugeinlass 28 einmündet. An den Saugeinlass 28 kann in üblicher Weise ein in der Zeichnung nicht dargestellter Saugschlauch angeschlossen werden.

Der Saugkopf 16 weist ein Saugaggregat 30 auf, das über eine Filtereinrichtung 32 mit dem Aufnahmeraum 26 in Strömungsverbindung steht.

Der Aufnahmeraum 26 kann vom Saugaggregat 30 mit einer Saugströmung beaufschlagt werden, unter deren Wirkung mit Sauggut beladene Saugluft über den Saugeinlasse 28 in den Aufnahmeraum 26 eingesaugt werden kann. Zur Erzeugung der Saugströmung weist das Saugaggregat einen elektrischen Antriebsmotor 34 auf sowie ein Sauggebläse 36, das vom Antriebsmotor 34 um eine Gebläseachse 38 in Drehung versetzt werden kann. Ein dem Sauggebläse 36 abgewandter Endbereich des Antriebsmotors 34 ist von einem Auslassbereich 40 des Saugaggregats 30 umgeben. An den Auslassbereich 40 schließt sich ein Luftauslasskanal 42 an, der sich bis zu einem an der Rückseite 24 angeordneten Luftauslass 44 erstreckt. Über den Luftauslasskanal 42 und den Luftauslass 44 kann die in den Aufnahmeraum 26 eingesaugte Saugluft, nachdem mitgeführtes Sauggut mit Hilfe der Filtereinrichtung 32 von der Saugluft getrennt wurde, in den das Saugreinigungsgerät 10 umgebenden Außenraum abgegeben werden.

Der Luftauslasskanal 42 weist einen ersten Kanalabschnitt 46 und einen bezogen auf die Strömungsrichtung der Saugluft stromabwärts des ersten Kanalabschnitts 46 angeordneten zweiten Kanalabschnitt 48 auf, an den sich ein dritter Kanalabschnitt 50 anschließt. Der erste Kanalabschnitt 46 erstreckt sich ausgehend vom Auslassbereich 40 des Saugaggregats 30 in Richtung auf die Vorderseite 22 des Gerätekörpers 12, und der zweite Kanalabschnitt 48, der unmittelbar oberhalb des ersten Kanalabschnitts 46 angeordnet ist, erstreckt sich in Richtung auf die Rückseite 24 des Gerätekörpers 12. Im ersten Kanalabschnitt 46 ist eine erste Schallabsorptionsmatte 52 angeordnet und im zweiten Kanalabschnitt 48 ist eine zweite Schallabsorptionsmatte 54 angeordnet, wobei sich die Schallabsorptionsmatten 52, 54 jeweils über mindestens 80% der Länge des jeweiligen Kanalabschnitts 46, 48 und über mindestens 90% der Breite des jeweiligen Kanalabschnitts 46, 48 erstrecken. Die Länge des ersten Kanalabschnitts 46 beträgt mindestens 50%, vorzugsweise mindestens 60% der Länge des Saugreinigungsgeräts 10, und auch die Länge des zweiten Kanalabschnitts 48 beträgt mindestens 50%, vorzugsweise mindestens 60% der Länge des Saugreinigungsgeräts 10. Unter der Länge des Saugreinigungsgeräts 10 wird hierbei der Abstand zwischen der Vorderseite 22 und der Rückseite 24 des Gerätekörpers 12 verstanden.

Die Breite des ersten Kanalabschnitts 46 beträgt ebenso wie die Breite des zweiten Kanalabschnitts 48 mindestens 80%, vorzugsweise mindestens 90% der Breite des Saugreinigungsgeräts 10. Unter der Breite des Saugreinigungsgeräts 10 wird hierbei der Abstand zwischen der ersten Längsseite 18 und der zweiten Längsseite 20 verstanden.

Im dritten Kanalabschnitt 50 des Luftauslasskanals 42 ist eine Auslassfilter 56 angeordnet, das dem Luftauslass 44 unmittelbar vorgelagert ist. Das Auslassfilter 56 ist vorzugsweise als HEPA-Filter (High Efficiency Particulate Air Filter) ausgebildet. HEPA-Filter sind hocheffiziente Luftfilter, die nicht nur Staub sondern beispielsweise auch Hausstaubmilben und Schimmel ausfiltern.

Insgesamt weist der Luftauslasskanal 42 eine Länge auf, die größer ist als die Länge des Saugreinigungsgeräts 10 und eine Breite, die im Wesentlichen der Breite des Saugreinigungsgeräts 10 entspricht.

Das Auslassfilter 56 ermöglicht es nicht nur, Schmutzpartikel, die von der Luft mitgeführt werden, zurückzuhalten, insbesondere Kohlestaubpartikel, die vom elektrischen Antriebsmotor 34 verursacht werden, sondern mit Hilfe des Auslassfilters 46 kann unmittelbar stromaufwärts des Luftauslasses 44 eine Vergleichmäßigung der Luftströmung erzielt werden. Dies wiederum ermöglicht es, die beim Durchströmen des Luftauslasses 44 entstehenden Luftauslassgeräusche gering zu halten.

Der Saugkopf 16 weist ein Batterieaufnahmefach 58 in Form einer Ausnehmung 60 auf, die an der Oberseite 62 offen ist und die zur Energieversorgung des elektrischen Antriebsmotors 34 eine wiederaufladbare Batterie 64 aufnimmt. Die Batterie 64 kann von oben in das Batterieaufnahmefach 58 eingesetzt und diesem bei Bedarf entnommen werden.

An der Oberseite 62 des Saugkopfs 16 ist ein im wesentlichen U-förmiger Griffbügel 66 um eine Schwenkachse 68 über einen Schwenkwinkelbereich von 180° verschwenkbar gelagert. Der Griffbügel 66 weist einen ersten Schenkel 70 und einen zweiten Schenkel 72 auf, die über einen Handgriff 74 starr miteinander verbunden sind.

Der Griffbügel 66 weist eine in Figur 1 dargestellte erste Parkposition und eine in Figur 3 dargestellte zweite Parkposition auf, wobei die zweite Parkposition in Schwenkrichtung des Griffbügels 66 um 180° zur ersten Parkposition versetzt ist. Mittig zwischen der ersten Parkposition und der zweiten Parkposition weist der Griffbügel 66 eine in Figur 2 dargestellte Trageposition auf, in der der Handgriff 74 einen Abstand zur Oberseite 62 des Saugkopfs 16 einnimmt und vom Benutzer umgriffen werden kann.

An der Oberseite 62 des Saugkopfs 16 sind eine erste Stützfläche 76 und eine zweite Stützfläche 78 angeordnet, die eine gemeinsame Stützebene 80 definieren. Die Stützebene 80 ist senkrecht zu einer Mittelebene 82 des Gerätekörpers 12 ausgerichtet, die mittig zwischen der ersten Längsseite 18 und der zweiten Längsseite 20 angeordnet ist. In der ersten Parkposition liegt der Griffbügel 66 auf der ersten Stützfläche 76 auf, und in der zweiten Parkposition liegt der Griffbügel 66 auf der zweiten Stützfläche 78 auf. In der Trageposition erstreckt sich der Griffbügel 66 senkrecht zur Stützebene 80 in der Mittelebene 82.

In der ersten Parkposition ist der Griffbügel 66 der ersten Längsseite 18 zugewandt, und in der zweiten Parkposition ist der Griffbügel 66 der zweiten Längsseite 20 zugewandt. Dies wird insbesondere aus den Figuren 1 und 3 deutlich.

Der Handgriff 74 erstreckt sich in der Trageposition des Griffbügels 66 ebenso wie die beiden Schenkel 70,72 in der mittig zwischen den beiden Längsseiten 18, 20 angeordneten Mittelebene.

Das Saugreinigungsgerät 10 weist einschließlich der in das Batterieaufnahmefach 58 eingesetzten Batterie 64 einen Schwerpunkt auf, der in der Mittelebene 82 angeordnet und in der Trageposition des Griffbügels 66 unterhalb des Handgriffs 74 positioniert ist.

Zum Tragen und/oder Bewegen des Saugreinigungsgeräts 10 kann der Benutzer eine Position beispielsweise an der ersten Längsseite 18 oder auch an der zweiten Längsseite 20 einnehmen und den Griffbügel 66 in die Trageposition verschwenken. Der Handgriff 74 kann vom Benutzer umgriffen werden, und da der Handgriff in der Trageposition des Griffbügels 66 oberhalb des Schwerpunkts des Saugreinigungsgeräts 10 angeordnet ist, erfährt der Benutzer nur geringe Kippmomente, die insbesondere durch das Gewicht der Batterie 64 verursacht werden. Die Handhabung des Saugreinigungsgeräts beim Tragen und/oder Bewegen gestaltet sich daher für den Benutzer sehr einfach.

In den Figuren 6 bis 10 ist eine zweite vorteilhafte Ausführungsform eines erfindungsgemäßen Saugreinigungsgeräts 10 schematisch dargestellt und insgesamt mit dem Bezugszeichen 90 belegt.

Das Saugreinigungsgerät 90 ist weitgehend identisch ausgestaltet wie das voranstehend unter Bezugnehme auf die Figuren 1 bis 5 erläuterte Saugreinigungsgerät 10. Identische Bauteile werden daher in den Figuren 6 bis 10 mit denselben Bezugszeichen belegt wie in den Figuren 1 bis 5 und bezüglich dieser Bauteile wird zur Vermeidung von Wiederholungen auf die voranstehenden Erläuterungen Bezug genommen.

Das Saugreinigungsgerät 90 unterscheidet sich vom Saugreinigungsgerät 10 dadurch, dass es einen Saugkopf 92 aufweist, der statt eines Batterieaufnahmefachs ein Kabelaufnahmefach 94 aufweist in Form einer Ausnehmung 96, die an einer Oberseite 98 des Saugkopfs 92 offen ist. Im Kabelaufnahmefach 94 ist eine um eine Drehachse 100 manuell drehbare Kabeltrommel 102 zum Aufwickeln eines Netzkabels 104 angeordnet. Über das Netzkabel 104 kann das Saugreinigungsgerät 90 an eine externe Stromversorgungsquelle angeschlossen werden.

Zum Drehen der Kabeltrommel 102 um die Drehachse 100 weist die Kabeltrommel 102 eine Handhabe 106 auf, die aus dem Kabelaufnahmefach 94 oberseitig herausragt und vom Benutzer ergriffen werden kann.

Das Saugreinigungsgerät 90 weist einen Griffbügel 108 auf, der an der Oberseite 98 um eine Schwenkachse 110 über einen Schwenkwinkelbereich von 180° hin und her verschwenkt werden kann. Der Griffbügel 108 ist im Wesentlichen U-förmig ausgestaltet und weist einen ersten Schenkel 112 und einen zweiten Schenkel 114 auf, die über einen Handgriff 116 starr miteinander verbunden sind. Der Griffbügel 108 kann eine in Figur 6 dargestellte erste Parkposition und eine in Schwenkrichtung des Griffbügels 108 um 180° zur ersten Parkposition versetzte zweite Parkposition einnehmen, die in Figur 8 dargestellt ist. In der ersten Parkposition ist der Griffbügel 108 der ersten Längsseite 18 des Saugreinigungsgeräts 90 zugewandt, und in der zweiten Parkposition ist der Griffbügel 108 der zweiten Längsseite 20 des Saugreinigungsgeräts 90 zugewandt. In der ersten Parkposition liegt der Griffbügel 108 auf einer an der Oberseite 98 angeordneten ersten Stützfläche 118 auf, und in der zweiten Parkposition liegt der Griffbügel 108 auf einer an der Oberseiten 98 angeordneten zweiten Stützfläche 120 auf. Die beiden Stützflächen 118, 120 definieren gemeinsam eine Stützebene 122, die senkrecht zu einer Mittelebene 124 ausgerichtet ist, die mittig zwischen der ersten Längsseite 18 und der zweiten Längsseite 20 angeordnet ist.

Das Saugreinigungsgerät 90 weist in Kombination mit dem auf die Kabeltrommel 102 aufgewickelten Netzkabel 104 einen Schwerpunkt auf, der in der Mittelebene 124 angeordnet ist. Der Griffbügel 108 erstreckt sich in der Tragestellung in der Mittelebene 124, wobei der Handgriff 116 in der Tragestellung des Griffbügels 108 oberhalb des Schwerpunkts des Saugreinigungsgeräts 90 angeordnet ist.

Auch das Saugreinigungsgerät 90 zeichnet sich beim Tragen und/oder Bewegen des Saugreinigungsgeräts 90 durch eine einfache Handhabung aus, wobei Kippmomente, die insbesondere durch das Gewicht der Kabeltrommel 102 und des darauf aufgewickelten Netzkabels 104 verursacht werden, geringgehalten werden können.

## Patentansprüche

1. Saugreinigungsgerät mit einem Gerätekörper (12), der einen Sauggutbehälter (14) mit einem Aufnahmeraum (26) für Sauggut und einen auf dem Sauggutbehälter (14) angeordneten Saugkopf (16; 92) mit einem Saugaggregat (30) aufweist, das über eine Filtereinrichtung (32) mit dem Aufnahmeraum (26) in Strömungsverbindung steht, wobei der Gerätekörper (12) einen Saugeinlass (28) und einen Luftauslass (44) aufweist, wobei der Saugeinlass (28) mit dem Aufnahmeraum (26) in Strömungsverbindung steht und das Saugaggregat (30) mit dem Luftauslass (44) in Strömungsverbindung steht, wobei an der Oberseite (62; 98) des Saugkopfs (16; 92) ein Griffbügel (66; 108) um eine Schwenkachse (68; 110) schwenkbar gelagert ist, **dadurch gekennzeichnet, dass** der Griffbügel (66; 108) zwischen einer ersten Parkposition und einer in Schwenkrichtung um 180° zur ersten Parkposition versetzten zweiten Parkposition frei hin und her verschwenkbar ist, wobei er in den Parkpositionen jeweils auf einer an der Oberseite (62; 98) des Saugkopfes (16; 92) angeordneten Stützfläche (76, 78; 118, 120) aufliegt und zwischen den Parkpositionen eine Trageposition aufweist, in der ein Handgriff (74; 116) des Griffbügels (66; 108) einen Abstand zur Oberseite (62; 98) des Saugkopfs (16; 92) aufweist und vom Benutzer umgriffen werden kann.

2. Saugreinigungsgerät nach Anspruch 1, **dadurch gekennzeichnet, dass** der Gerätekörper (12) eine ersten Längsseite (18) und eine zweite Längsseite (20) aufweist, die über eine Vorderseite (22) und eine Rückseite (24) miteinander verbunden sind, wobei der Griffbügel (66; 108) in den Parkpositionen jeweils einer Längsseite (18, 20) zugewandt ist und sich der Handgriff (74; 116) in der Trageposition des Griffbügels (66; 108) in einer mittig zwischen den beiden Längsseiten (18, 20) angeordneten Mittelebene (82; 124) des Gerätekörpers (12) erstreckt.

3. Saugreinigungsgerät nach Anspruch 2, **dadurch gekennzeichnet, dass** der Saugeinlass (28) an der Vorderseite (22) angeordnet ist und dass der Luftauslass (44) an der Rückseite (24) angeordnet ist.

4. Saugreinigungsgerät nach Anspruch 2 oder 3, **dadurch gekennzeichnet, dass** die Stützflächen (76, 78; 118, 120) eine gemeinsame Stützebene (80; 122) definieren, die senkrecht zu der mittig zwischen den beiden Längsseiten (18, 20) angeordneten Mittelebene (82; 124) ausgerichtet ist.

5. Saugreinigungsgerät nach einem der voranstehenden Ansprüche, **dadurch gekennzeichnet, dass** der Saugkopf (16) ein Batterieaufnahmefach (58) zur Aufnahme einer Batterie (64) aufweist, wobei der Griffbügel (66) in der Tragestellung das Batterieaufnahmefach (58) übergreift.

6. Saugreinigungsgerät nach Anspruch 5, **dadurch gekennzeichnet, dass** das Saugreinigungsgerät (10) einschließlich einer in das Batterieaufnahmefach (58) eingesetzten Batterie (64) einen Schwerpunkt aufweist, der in der Trageposition des Griffbügels (66) unterhalb des Handgriffs (74) angeordnet ist.

7. Saugreinigungsgerät nach Anspruch 5 oder 6, **dadurch gekennzeichnet, dass** das Batterieaufnahmefach (58) eine an der Oberseite (62) des Saugkopfs (16) offene Ausnehmung (60) ausbildet.

8. Saugreinigungsgerät nach Anspruch 5, 6 oder 7, **dadurch gekennzeichnet, dass** das Batterieaufnahmefach (58) mittig zwischen den beiden Längsseiten (18, 20) und mittig zwischen der Vorderseite (22) und der Rückseiten (24) des Gerätekörpers (12) angeordnet ist.

9. Saugreinigungsgerät nach einem der Ansprüche 1 bis 4, **dadurch gekennzeichnet, dass** der Saugkopf (92) ein Kabelaufnahmefach (94) aufweist, in dem eine um eine Drehachse (100) drehbare Kabeltrommel (102) zum Aufwickeln eines Netzkabels (104) angeordnet ist, wobei der Griffbügel (108) in der Tragestellung das Kabelaufnahmefach (94) übergreift.

10. Saugreinigungsgerät nach Anspruch 9, **dadurch gekennzeichnet, dass** das Saugreinigungsgerät (90) einschließlich eines auf die Kabeltrommel (102) aufgewickelten Netzkabels (106) einen Schwerpunkt aufweist, der in der Trageposition des Griffbügels (108) unterhalb des Handgriffs (116) angeordnet ist.

11. Saugreinigungsgerät nach Anspruch 8 oder 9, **dadurch gekennzeichnet, dass** das Kabelaufnahmefach (94) eine an der Oberseite (98) des Saugkopfs (92) offene Ausnehmung (96) ausbildet.

12. Saugreinigungsgerät nach Anspruch 9, 10 oder 11, **dadurch gekennzeichnet, dass** das Kabelaufnahmefach (94) mittig zwischen den beiden Längsseiten (18, 20) und mittig zwischen der Vorderseiten (22) und der Rückseiten (24) des Gerätekörpers (12) angeordnet ist.
